# EUROPÄISCHE PATENTSCHRIFT

(11) **EP 0 382 943 B1**
(45) Veröffentlichungstag und Bekanntmachung des Hinweises auf die Patenterteilung: **13.09.1995**
(21) Anmeldenummer: 89123853.7
(22) Anmeldetag: 22.12.1989
(51) Int. Cl.: D01H 15/00, D01H 15/013

(54) **Verfahren und Vorrichtung zum Anlegen eines Hilfsfadens auf den Garnträger in einer Spinnmaschine**
Method and device for laying an auxiliary yarn around a bobbin of a spinning machine
Procédé et dispositif pour déposer un fil auxiliaire sur une bobine dans un métier à filer

(30) Priorität: 31.12.1988 CH 4852/88; 22.03.1989 CH 1055/89; 28.03.1989 CH 1122/89; 28.03.1989 CH 1121/89
(43) Veröffentlichungstag der Anmeldung: 22.08.1990
(73) Patentinhaber: MASCHINENFABRIK RIETER AG, CH-8406 Winterthur (CH)
(72) Erfinder: Slavik, Walter, CH-8810 Horgen (CH); Stamm, Peter, CH-8307 Effretikon (CH); Graber, Werner, CH-8810 Horgen (CH)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- DE-A- 2 351 312
- DE-A- 3 042 946

## Beschreibung

Die Erfindung betrifft ein Verfahren und ein Bedienungsgerät zum Anlegen eines Hilfsfadens auf einen an der Spinnstelle einer Spinnmaschine befindlichen Garnträger nach dem Oberbegriff vom Anspruch 1 bzw. Anspruch 20. Ein Verfahren bzw. ein Bediengerät dieser Art ist bspw. der DE-A-25 01 338 zu entnehmen.

Unter einem Garnträger wird eine Hülse verstanden, welche entweder leer ist oder einen Garnkörper aufweist, d.h. bereits teilweise mit Garn bewickelt ist. Das Verfahren und das Bedienungsgerät, das auch als Bedienungsroboter bezeichnet wird, lassen sich zum Beheben von Fadenbrüchen während des Spinnvorganges und zum robotergestützten Anspinnen bzw. zum Anwickeln nach dem Doffen auf einer Ringspinnmaschine einsetzen.

Es sind Bedienroboter bekannt, welche zur Fadenbruchbehebung, z.B. bei Ringspinnmaschinen, das Fadenende auf der Kopsgarnpackung suchen, es durch den Läufer usw. einfädeln und am Streckwerkausgang ansetzen. Wenn das Suchen des Fadenendes nicht erfolgreich ist, stellt ein solcher Bedienroboter die betreffende Spinnstelle mittels einer entsprechenden Vorrichtung, z.B. durch das Unterbrechen der Lunte, außer Betrieb, wobei in der Folge das Bedienungspersonal den Fadenbruch beheben muß. Um den Wirkungsgrad der Spinnmaschine zu erhöhen, wurde deshalb bereits vorgeschlagen, den Suchvorgang für das Fadenende auf dem Garnkörper zu eliminieren und statt dessen einen Hilfsfaden auf den Garnkörper anzuwerfen. Der beim Doffen abgezogene Kops weist dann beim Gelingen dieser Operation zwei oder mehrere getrennte Fadenteillängen auf.

Das Anlegen des Hilfsfadens erfolgt gemäß dem Stand der Technik, z.B. durch Anblasen eines freien Hilfsfadenendes auf den Garnkörper. So ist aus der eingangs genannten DE-A-25 01 338 ein Verfahren zum Anblasen eines freien Hilfsfadenendes an eine Aufwickelspule bekannt, bei dem das freie Ende des Hilfsfadens so in einer Speichervorrichtung gespeichert wird, daß es gegenüber der Hilfsfadenspule unter Spannung und damit ohne Durchhang gehalten werden kann. Das Garn des Hilfsfadens soll dadurch seinen Drall behalten, damit sich keine Schlingen bilden. Das angeblasene Hilfsfadenende soll vom rotierenden Garnkörper mitgerissen werden, bis ein genügend langes Stück des Hilfsfadens aufgewickelt ist.

Nach wie vor sind dieser und ähnliche Lösungsvorschläge mit grundsätzlichen Mängeln behaftet. Erstens wird zum Anblasen des Hilfsfadens das Vorhandensein einer Garnpackung vorausgesetzt, da der Erfolg des Anblasens von der Haftreibung zwischen dem Garnkörper und dem Hilfsfaden abhängt. Auf eine leere Garnhülse läßt sich der Hilfsfaden nicht anblasen. Zweitens gelingt dieses Anblasverfahren in der Praxis nicht mit der verlangten Zuverlässigkeit, weil der Zeitpunkt der Mitnahme des Fadens durch die Spindel nicht definiert, sondern rein zufällig ist. Damit bleibt auch die Länge des Hilfsfadens unbestimmt. Dies hat zur Folge, daß durch Reinigungsschnitte beim Kreuzspulen nicht alle Ansetzer vollständig entfernt werden können, so daß der Hilfsfaden immer der gerade gesponnenen Garnqualität entsprechen muß. Bei Partienwechsel müssen auch sämtliche Hilfsgarnvorräte ausgewechselt werden. Ferner ist ein automatisches Anspinnen, also das Anwickeln der leeren Hülsen, bei Inbetriebnahme der Spinnmaschine, nach dem Doffen oder nach einem Partienwechsel mit den bekannt gewordenen Vorschlägen nicht möglich.

Weitere Beispiele für Bedienungsroboter, welche zum Beheben von Fadenbrüchen an einer Ringspinnmaschine konzipiert sind, sind in US-PS 3 445 997, DAS 1 760 259 und US-PS 3 628 320 zu finden. Bei allen solchen Robotern ist es notwendig, gewisse Arbeiten an der Spindel der Verarbeitungsposition (Spinnstelle) auszuführen. Solche Arbeiten umfassen z.B. das Fadenende auf dem von der Spindel getragenen Kops (der Fadenspule) zu finden oder einen Hilfsfaden an dem Kops anzuwickeln, einen Faden mit dem Läufer einzufädeln usw.

In allen bekannten Lösungen wird nur von der "Vorderseite" gearbeitet, d.h. der Roboter läuft normalerweise an einer Maschinenseite entlang, welche in bezug auf die entsprechende Spinnstellenreihe als die "Vorderseite" bezeichnet werden kann. Wenn der Roboter Arbeiten an einer bestimmten Stelle zu verrichten hat, positioniert er zuerst an dieser Stelle und reicht dann Arbeitselemente von dieser Vorderseite in die Spinnstelle hinein. Unter solchen Umständen ist es fast unmöglich, gesteuerte Bewegungen der Arbeitselemente um den ganzen Umfang der Spindel auszuführen. Ausgehend vom Stand der Technik gemäß DE 25 01 338 ist es daher eine wichtige Aufgabe der vorliegenden Erfindung, ein Verfahren und eine Vorrichtung vorzuschlagen, die es ermöglichen, ein sicheres Anwickeln eines Hilfsfadens auf einer Hülse zu gewährleisten, und zwar unabhängig davon, ob die Hülse mit einem Garnkörper versehen ist oder nicht.

Diese Aufgabe wird gelöst durch das Verfahren gemäß Anspruch 1 und das Bedienungsgerät gemäß Anspruch 20. Es ist nunmehr möglich, eine mit hoher Zuverlässigkeit gelingende Verbindung des Hilfsfadens mit der Hülse herzustellen. Das anzuwickelnde Hilfsfadenstück wird dabei zweiseitig, nachgiebig eingespannt. Die Positionen der Einspannstellen sind jederzeit klar definiert. Ihre Bewegungsabläufe erfolgen durch entsprechnede Führungen bzw. Koordinatensteuerungen absolut eindeutig und reproduzierbar. Nach dem ersten maschinellen Umwickeln der Hülse mit dem Hilfsfaden im Rahmen dieses definiert gesteuerten Vorganges übernimmt die durch den greifenden Hilfsfaden in Drehung versetzte Hülse das weitere Aufwickeln des Fadens selbst, wodurch der Aufwickelvorgang äußerst zuverlässig und innerhalb kürzester Zeit und ohne die Unsicherheiten eines "trial-and-error"-Verfahrens abläuft. Eine besonders vorteilhafte Folge dieser Maßnahme ist die Möglichkeit, die Länge des verwendeten Hilfsfadens auf ein bestimmtes Maß zu begrenzen, so daß der Hilfsfaden in einem nachfolgenden Kreuzspulautomaten durch einen Reinigungsschnitt mit Sicherheit vollständig entfernt werden kann. Als Konsequenz kann nun ein beliebiger Hilfsfaden eingesetzt werden. Er muß nicht mehr mit dem gesponnenen Faden identisch sein. Damit wird auch der Bedienroboter ohne weitere Anpassungsmaßnahmen bezüglich des Hilfsfadens austauschbar, z.B. für Wartungsarbeiten am Roboter während des Betriebs der Spinnmaschine. Besonders vorteilhaft ist die Verwendung eines Hilfsfadens mit rauher Oberfläche zur automatischen Reinigung des Läufers und der anderen Fadenführungselemente.

Zusätzlich können die Erstwindungen auf der Hülse oder, sofern vorhanden, auf dem Garnkörper durch weiteres Überwickeln mit dem Hilfsfaden derart abgeklemmt werden, daß die Anwickelverbindung des Hilfsfadens, z.B. auf besonders glatten Hülsen, weiter verstärkt wird.

Wird die Position der Erstwindung in die Nähe der oberen Grenze des Ringbankhubes gelegt, wird ein eventuell vorhandener Garnkörper im Bereich seines Konus erfaßt, so daß die Hilfsfadenwicklung direkt vom Garnkörper überdeckt wird. Außerdem kann der Anwickelring einen kleineren Durchmesser aufweisen und damit besonders gut, weil mit geringerer Trägheit, beweglich sein.

Ein entscheidender Vorteil der beschriebenen Anwickelvorrichtung besteht darin, daß Hilfsfadenanfang und -ende durch Bauteile gehalten werden, deren Positionen eindeutig bestimmt sind. Der zwischen zwei "Greifern" elastisch eingespannte Hilfsfaden läßt sich auf diese Weise dreidimensional manipulieren, so daß der Anwickelort auf der Hülse ferner die Art der Wickelbildung sowie auch die Länge des anzuwickelnden Hilfsfadens vom Bedienungsgerät aus, z.B. durch Programmvorgaben, steuerbar sind. Unter diesen Voraussetzungen läßt sich das zuvor beschriebene Anwickeln unter Ausnutzung einer Anschleppwirkung durch die Garnhülse oder den Garnkörper selbst mit hoher Zuverlässigkeit sicherstellen. Der Anwickelvorgang wird in einem klar definierten Bewegungsablauf gesteuert, der nicht mehr von Zufälligkeiten beeinflußt wird, wie dies z.B. beim Anblasen eines freien Hilfsfadenendes an den Garnkörper gemäß dem Stand der Technik der Fall war.

Mit Hilfe des beschriebenen Anwickelverfahrens und der Anwickelvorrichtung ergeben sich ferner wesentliche Vorteile beim Anwickeln nach dem Doffen. Das Anwickeln der leeren Hülsen kann robotergesteuert erfolgen, wobei eine besonders hohe Zuverlässigkeit des Anwickelvorganges erreicht wird. Ferner kann auch ein Partienwechsel vollautomatisch erfolgen, unter Vermeidung des bisher zeit- und personalintensiven manuellen Anwickelns.

Besonders vorteilhaft läßt sich die vorgeschlagene Lösung in Verbindung mit einem Verfahren einsetzen, wie es in den CH-Patentanmeldungen 4126/88 und 3545/88 (=EP-A-360 287) beschrieben wurde, insbesondere für Kopse mit mehreren Fadenteillängen und unter Verwendung einer Kopsvorbereitungsstation.

Das erfindungsgemäße Verfahren ist in der Praxis insbesondere dann zuverlässig durchführbar, wenn man entsprechend den Ansprüchen 15 bis 18 vorgeht.

Die Erfindung sieht weiterhin ein Bedienungsgerät nach dem Anspruch 20 vor. Das Gerät ist gekennzeichnet durch Mittel zur Bildung einer Führung um die Spindelachse herum und Mittel zum Bewegen von mindestens einem bspw. ein Ende des Hilfsfadenstücks haltenden oder den Ringläufer bewegenden Arbeitselement dieser Führung entlang.

Das Mittel zur Bildung einer Führung kann eine Trägerpartie umfassen, welche durch Bewegung in eine Richtung quer zur Spindelachse an der Spindel bzw. an einem von der Spindel getragenen Kops zustellbar ist. Die Führung kann eine im wesentlichen ringförmige Laufbahn umfassen, welche aber eine Öffnung aufweisen kann, um die Zustellung der Führung an der Spindel zu ermöglichen, ohne daß die Führung vorerst oberhalb des obersten Endes der Spindel bzw. des Kops bewegt werden muß.

Das Mittel zum Bewegen von einem Arbeitselement kann einen im wesentlichen ringförmigen Bedienungsläufer bzw. Anwickelring umfassen, welcher aber auch eine Öffnung zu dem schon beschriebenen Zweck aufweisen kann. In der bevorzugten Ausführung sind also sowohl die Laufbahn als auch der Bedienungsläufer C-förmig. Vorzugsweise sind Mittel vorgesehen, um die Lage vom Bedienungsläufer in der Umfangsrichtung gegenüber seiner Laufbahn festzustellen, so daß bei Zustellung des Gerätes an der Spindel die Öffnungen der beiden C-förmigen Teile aufeinander ausgerichtet sind.

Das vom Bedienungsläufer getragene Arbeitselement kann z.B. eine Klemmstelle zum Schleppen eines Fadens oder ein Element zum Streifen des Spinnringes umfassen. Letzteres Element könnte z.B. zur Bewegung des Ringläufers beim Einfädeln des Fadens gebraucht werden und könnte zu diesem Zweck eine Bürste umfassen.

Die Trägerpartie umfaßt vorzugsweise ein Antriebsmittel zur Drehung des Bedienungsläufers um die Achse der Laufbahn, welche bei Zustellung an die Spindel mit der Spindelachse ungefähr fluchten kann. Ein solches Antriebsmittel kann einen Zahnkranz und ein Übertragungsmittel umfassen, das die Drehung des Zahnkranzes an den Bedienungsläufer überträgt. Das Übertragungsmittel kann eine formschlüssige Verbindung umfassen. Es kann dann eine Mehrzahl von Übertragungselementen vorgesehen werden, so daß mindestens ein Element noch mit dem Bedienungsläufer in Verbindung bleibt, wenn das andere Element gegenüber der Öffnung eines C-förmigen Bedienungsläufers steht und die Drehung vom Zahnkranz deswegen nicht mehr übertragen kann.

Die Trägerpartie kann auch einen steuerbaren Betätigungsmechanismus z.B. einen Kipphebel aufweisen, um ein vom Bedienungsläufer getragenes Arbeitselement zu betätigen (z.B. eine Klemmvorrichtung zu öffnen bzw. zu schließen), wenn der Bedienungsläufer in einer vorbestimmten Position gegenüber der Trägerpartie liegt.

Weitere wichtige und vorteilhafte Ausführungsformen des erfindungsgemäßen Verfahrens bzw. der erfindungsgemäßen Vorrichtung sind den weiteren Ansprüchen zu entnehmen, die oben nicht ausdrücklich gewürdigt sind.

Insgesamt ergibt sich mit den hier dargelegten Maßnahmen ein sehr hoher Ansetzerfolg beim Anwickeln, wobei die verwendeten Hilfsmittel von einfachem Aufbau sind.

Einzelheiten und weitere Vorteile der Erfindung werden nachfolgend anhand von bevorzugten Ausführungsbeispielen mit Hilfe der Zeichnungen näher erläutert. Die gewählten Ausführungsbeispiele sollen dabei das Prinzip der Erfindung zeigen. Die Erfindung ist nicht auf die gezeigten Beispiele beschränkt. Die Figuren zeigen schematisch:
- Fig. 1: eine schematische Darstellung zur Erläuterung der Zusammenarbeit eines Bedienungsroboters mit einem Bedienungsgerät gemäß dieser Erfindung,
- Fig. 2: eine schematische Darstellung einer Steuerung für das Bedienungsgerät der Fig. 1,
- Fig. 3: eine Draufsicht des Bedienungsgerätes der Fig. 2 in seiner Arbeitsposition an einer Spindel,
- Fig. 4: eine Ansicht in der Längsrichtung der Ringspinnmaschine gesehen mit dem Bedienungsgerät in eine erste Arbeitsstellung,
- Fig. 5: eine Draufsicht in Richtung des Pfeils A der Fig. 4 mit einem Bedienungsläufer des Gerätes in einer Bereitschaftsstellung,
- Fig. 6: eine ähnliche Draufsicht, nachdem der Bedienungsläufer begonnen hat, sich aus der Bereitschaftsstellung zu bewegen,
- Fig. 7: eine Seitenansicht entsprechend Fig. 4 mit dem Bedienungsgerät in einer zweiten Arbeitsstellung,
- Fig. 8: eine Draufsicht in Richtung des Pfeils A in Fig. 7 mit dem Bedienungsläufer wieder in seiner Bereitschaftsstellung,
- Fig. 9: eine Draufsicht entsprechend Fig. 8 mit dem Bedienungsgerät in einer zurückgezogenen Position und mit einem vorverschobenen Fadenumlenkorgan,
- Fig. 10: eine schematische, perspektivische Darstellung eines Kops und Ringläufers zur Erklärung der Anforderungen beim Einfädeln des Fadens mit dem Ringläufer,
- Fig. 11: eine Draufsicht entsprechend Fig. 9, aber nach Verschiebung von einem der Fadenführungselemente,
- Fig. 12: eine Draufsicht entsprechend Fig. 9, aber mit dem Bedienungsgerät wieder in seiner zweiten Arbeitsstellung,
- Fig. 13: eine Seitenansicht in Längsrichtung der Maschine mit dem Bedienungsgerät in einer dritten Arbeitsstellung, und
- Fig. 14: eine Draufsicht in Richtung des Pfeils A der Fig. 13 nach nochmaliger Verschiebung von einem der Fadenführungselemente.

Der Bedienungsroboter der Fig. 1 kann mit einem Handhabungsgerät 124 gemäß einer weiteren europäischen Patentanmeldung, Veröffentlichungsnummer 377 888 des gleichen Anmelders mit dem Titel "Handhabungsgerät zum Garnansetzen" versehen sein, welche Anmeldung am gleichen Tag wie diese Anmeldung eingereicht wurde.

Fig. 1 und 2 sind rein schematische Darstellungen zur Erläuterung des allgemeinen Prinzipes ohne Beziehung zu einer praktischen Ausführung.

In Fig. 1 deutet das Bezugszeichen 100 auf das Fahrgestell des Bedienungsroboters zur Bedienung von Spinnstellen einer Ringspinnmaschine hin. Jede solche Spinnstelle enthält ein Aggregat 101 zur Erteilung von Drehung und zur Aufwindung vom Garn; dieses Aggregat 101 umfaßt hier eine Spindel 102, einen von einer Ringbank 104 getragenen Spinnring 106 und einen auf den Spinnring 106 montierten Ringläufer 108. Das Fahrgestell 100 läuft an einer Maschinenseite entlang auf von einer Führungsschiene 103 geführten Fahrrädern 105. Ein Stützarm 107 trägt eine Führungsrolle 109, welche in einer weiteren von der Maschine getragenen Führungsschiene 113 läuft und das Fahrgestell 100 in einer vorbestimmten Stellung gegenüber der Maschine hält. Die Führungsschiene 113 ist durch eine geeignete Halterung 115 auf dem Maschinengestell (nicht gezeigt) montiert.

Zur Ausführung von Bedienungsarbeiten an einer Spinnstelle umfaßt der Bedienungsroboter sowohl ein Anwickelgerät 150, welches nachfolgend noch näher erläutert werden soll, als auch ein Handhabungsgerät 124, welches in der vorerwähnten EP-A-377 888 ausführlich beschrieben ist. Das Handhabungsgerät 124 umfaßt nämlich ein Saugrohr 134 zur Aufnahme einer vorbestimmten Fadenlänge (nicht gezeigt) mit einem Mündungsteil 136 und einem Anschluß 138 an einer vom Fahrgestell 100 getragenen Unterdruckquelle 132. Der Mündungsteil 136 vom Saugrohr 134 kann von einem steuerbaren Gelenksystem 140 (nur schematisch angedeutet) gegenüber dem Fahrgestell 100 bewegt werden.

Nach Positionierung des Roboters an einer Spinnstelle wird der Mündungsteil 136 an eine Lieferstelle 128 zur Aufnahme von Faden 144 aus einem vom Fahrgestell 100 getragenen Fadenvorrat 122 gebracht. Dabei wird der Faden von einem auf dem Fahrgestell 100 montierten Lieferwerk 126 über die Lieferstelle 128 in das Saugrohr 134 geliefert, bis dieses Rohr eine vorbestimmte Fadenlänge aufgenommen hat. Das Gelenksystem 140 des Handhabungsgerätes wird dann betätigt, um eine "Verbindung" mit dem Anwickelgerät 150 zu verwirklichen. Diese "Verbindung" wird später näher beschrieben werden. Nachdem diese Verbindung verwirklicht worden ist, wird der Faden 144 zwischen dem Lieferwerk 126 und dem Anwickelgerät 150 getrennt (Trennmittel nicht gezeigt), so daß die aufgenommene Fadenlänge nun durch das Handhabungsgerät 124 und Anwickelgerät 150 unabhängig vom Vorrat 122 gemäß einem vorbestimmten Steuerungsprogramm manipuliert werden kann.

Die schematische Darstellung in Fig. 1 ist zum Identifizieren der verschiedenen Teile günstig, indem diese Teile weit voneinander gezeigt worden sind. Die Darstellung ist aber unrealistisch, insofern als der Mündungsteil 136 und das Anwickelgerät 150 dicht nebeneinander geführt werden müssen, nachdem sie über die "Mantellinie" 117 der Maschine in eine einzelne Spinnstelle eingedrungen sind. Zum Fahren hingegen können sowohl das Handhabungsgerät 124 als auch das Anwickelgerät 150 in das Fahrgestell 100 zurückgezogen werden, so daß der Roboter beim Fahren an der Maschine entlang (mit Ausnahme des Führungssystems 107, 109) einen klaren Abstand L gegenüber der Mantellinie 117 aufweist. Daraus folgt, daß das Anwickelgerät 150 in einer Richtung (die "X-Richtung") quer zur senkrechten Längsachse der Spindel 102 bewegbar sein muß. Außerdem muß das Gerät in eine Richtung (der "Z-Richtung") der Spindelachse entlang bewegbar sein wie aus der nachfolgenden Beschreibung klar wird.

Fig. 2 zeigt schematisch ein Antriebssystem zum Bewegen des Anwickelgerätes 150 sowohl in der X- wie auch in der Z-Richtung. Im System gemäß Fig. 2 ist das Gerät 150 auf der Kolbenstange 200 einer Kolben-Zylinder-Einheit 202 montiert. Durch die Speisung von Druckluft aus einer geeigneten Quelle (nicht gezeigt) an den Zylinder wird der Kolben aus seiner zurückgezogenen Position nach rechts gemäß der Seitenansicht in Fig. 2 gegen die Spindel 102 gedrückt. Diese Bewegung wird durch einen geeigneten Anschlag (nicht gezeigt) begrenzt, um das Anwickelgerät 150 in eine geeignete noch zu beschreibende Arbeitsstellung gegenüber der Spindel 102 zu halten. Bei Aufhebung der Druckluftspeisung an die Einheit 202 wird das Gerät 150 aus seiner Arbeitsstellung in eine zurückgezogene Position zurückkehren.

Die Einheit 202 ist auf einem Schlitten 186 montiert, welcher seinerseits über einem Träger 184 auf eine Gewindespindel 196 montiert ist. Die Spindel 196 ist im Fahrgestell 100 lotrecht (d.h. im wesentlichen parallel zur Längsachse der Spindel 102) montiert und an einem Ende mit einem Antriebsmotor 204 gekoppelt. Beim Drehen der Motorwelle (nicht gezeigt) wird die Spindel 196 um die eigene Längsachse gedreht, um den Schlitten 186 in der Z-Richtung (auf oder ab) zu bewegen. Der Antriebsmotor 204 wird dabei von einem Mikroprozessor mit einer geeigneten Programmierung (Software) gesteuert; um das Steuerungsverfahren aber bildlich darzustellen, wird das Steuerungsprogramm schematisch durch Regelkreise bzw. einen Steuerungskasten angedeutet. In einem ersten Zustand wird der Motor 204 von einem Sensor 206 über einen ersten Regler 208, in einem zweiten Zustand von dem gleichen Sensor 206 über einen zweiten Regler 210 und in einem dritten Zustand von einer Steuerung 212 gesteuert.

Der Sensor 206 reagiert auf die Position der Ringbank 104, um den Schlitten 186 mit dem Anwickelgerät 150 entsprechend in der Z-Richtung zu positionieren. Dabei wird das vom Sensor 206 abgegebene Signal während der Fahrt des Roboters über das Schaltmittel 214 an den ersten Regler 208 geliefert und während einer bestimmten Phase der Bedienungsarbeiten (wie nachfolgend näher erläutert wird) durch Umschaltung vom Schaltmittel 214 an den zweiten Regler 210 geliefert. Die Steuerung 212 steuert den Antriebsmotor 204, wenn die Position des Schlittens 186 unabhängig von der Ringbankposition gesteuert werden muß, z.B. bei der Aufnahme vom Hilfsfaden an der Lieferstelle 128 (Fig. 1).

Bevor auf den Arbeitsablauf und die entsprechende Steuerung eingegangen wird, soll zuerst anhand der Fig. 3 der Arbeitskopf des Anwickelgerätes 150 näher erläutert werden.

Die einzelnen Spinnstellen einer Ringspinnmaschine werden in Längsrichtung der Maschine durch sogenannte Separatoren 194 voneinander abgeschirmt. Der in Fig. 3 gezeigte Arbeitskopf umfaßt eine Trägerpartie 220, die außerhalb des von den Separatoren 194 definierten Spinnstellenraumes bleibt und einen C-förmigen Teil 222, der in allen Arbeitsstellungen des Anwickelgerätes 150 in den Raum der zu bedienenden Spinnstelle hineinragt. Der C-förmige Teil 222 umgreift zum Teil einen C-förmigen Bedienungsläufer 224 und bildet für den Bedienungsläufer eine Führung in der Form einer Laufbahn 226. Diese zwei C-förmigen Teile 222, 224 haben eine gemeinsame Achse P, die in allen Arbeitsstellungen des Anwickelgerätes mit der Längsachse der Spindel 102 fluchtet oder in der Nähe der Spindelachse und ungefähr parallel dazu liegt. Der Bedienungsläufer 224 ist in der Laufbahn 226 um die Achse P gegenüber dem C-förmigen Teil 222 drehbar. Zu diesem Zweck ist der Bedienungsläufer 224 mit einem Zahnkranz 228 (gestrichelt angedeutet) versehen und dieser Zahnkranz kämmt mit zwei gezahnten Rollen 230. Die Rollen 230 ihrerseits kämmen mit dem Zahnkranz einer Antriebsscheibe 232, die in der Trägerpartie 220 drehbar montiert ist und durch einen geeigneten Antriebsmotor 234 in Drehung versetzt werden kann.

Um das Gerät 150 in eine Arbeitsstellung an einer Spindel 102 durch Bewegung in der X-Richtung (Fig. 2) aus einer zurückgezogenen Position zuzustellen (ohne dabei vorerst das Gerät oberhalb der Spindelspitze bewegen zu müssen) muß die Öffnung 236 des Bedienungsläufers bzw. des Anwickelrings 224 mit der Öffnung 238 des C-förmigen Teils 222 ausgerichtet sein. Der Bedienungsläufer 224 ist daher mit einer geeigneten Markierung (nicht gezeigt) versehen und der C-förmige Teil 222 trägt einen Sensor, welcher auf diese Markierung reagiert, um diese "Bereitschaftsstellung" des Bedienungsläufers 224 gegenüber seiner Halterung in Form des C-förmigen Teils 222 an die Steuerung (nicht gezeigt) für den Motor 234 anzuzeigen.

Die dadurch gebildete Zugangsöffnung 240 ist weit genug, um die Spindel 102 und eine davon getragene Hülse 112 (Fig. 4, in Fig. 3 nicht angedeutet), nicht aber einen auf der Hülse 112 gebildeten Kops 116 (Fig. 4) aufnehmen. Der Abstand zwischen den Übertragungsrollen 230 in der Umfangsrichtung des Bedienungsläufers 224 wird derart gewählt, daß wenn die eine Rolle 230 wegen der von der Zugangsöffnung 240 verursachten Diskontinuität nicht mehr mit dem Zahnkranz 228 kämmt, die Übertragung der Antriebskräfte von der Scheibe 232 über die anderen Rollen an den Bedienungsläufer 224 gewährleistet, bleibt.

Der Bedienungsläufer 224 trägt zwei Arbeitselemente, nämlich eine Klemmstelle oder Klemmeinrichtung 242 und eine Bürste 244. Die Klemmstelle 242 umfaßt einen Stift, der senkrecht durch eine geeignete Bohrung im Bedienungsläufer 224 hindurchläuft und an der Unterseite des Läufers 224 mit einem Klemmkopf 246 versehen ist. Der Stift ist durch eine geeignete Federbelastung (nicht gezeigt) nach oben gedrückt, um den Klemmkopf 246 in eine der Unterseite des Bedienungsläufers berührenden Klemmposition zu halten. Wenn der Bedienungsläufer 224 in seiner Bereitschaftsstellung positioniert ist, kann diese Klemmvorrichtung durch einen auf der Trägerpartie 220 montierten Betätigungsmechanismus 248 geöffnet werden. Dieser Mechanismus umfaßt einen Kipphebel 250 mit einem Kopf 252, der gerade oberhalb des Stiftes liegt, wenn der Bedienungsläufer 224 in seiner Bereitschaftsstellung steht (Fig. 3 und 4). Durch Kippen des Hebels 250 (z.B. durch eine nicht gezeigte pneumatische Vorrichtung auf der Trägerpartie 220) im Uhrzeigersinn gemäß Fig. 4 kann der Kopf 252 vorerst in Berührung mit dem Stift gebracht und nachher weiterbewegt werden, um den Stift mit dem Klemmkopf 246 gegen die Federbelastung nach unten zu drücken.

Vor der schon erwähnten Aufnahme des Hilfsfadens wird also das Gerät 150 in die Nähe der Lieferstelle 128 durch die Betätigung des Motors 204 (Fig. 2) mit Hilfe der Steuerung 212 gebracht, wobei der Bedienungsläufer 224 in seiner Bereitschaftsstellung gegenüber dem Teil 222 gehalten wird. Durch geeignete Bewegungen des Mündungsteils 136 und die Öffnung der Klemmvorrichtung durch den Betätigungsmechanismus 248 wird ein sich zwischen dem Mündungsteil 136 und der Lieferstelle 128 erstreckender Hilfsfaden in die Klemmvorrichtung bewegt und durch Freigabe des Mechanismus 248 mit dem Bedienungsläufer 224 durch Klemmung verbunden. Nach Trennung des Hilfsfadens vom Vorrat 122 bildet nun das Anwickelgerät 150 und das Handhabungsgerät 124 zusammen ein Ansetzaggregat, welches den gespeicherten Hilfsfaden zuerst mit dem Aufwindeaggregat 101 verbinden kann, nachher in die Fadenführungselemente der Spinnstelle einfädelt und schlußendlich an einem von einem Streckwerk (nicht gezeigt) gelieferten Vorgarn ansetzt.

Das zweite Arbeitselement 244 ist ein flexibles Element z.B. eine Bürste zum Streifen der nach oben gerichteten Oberfläche des Ringes 106. Dieses Element wird zum Bewegen des Läufers 108 auf dem Spinnring 106 gebraucht wie später näher beschrieben.

Nachdem an der Lieferstelle 128 eine Hilfsfadenlänge vom Saugrohr 134 aufgenommen wurde und mit dem Bedienungsläufer 224 verbunden worden ist, wird der Schlitten 186 nach oben durch Betätigung des Motors 204 bewegt, um das Gerät 150 in eine vorbestimmte Stellung gegenüber den monentan obersten Windungen W (Fig. 4) des Kopses zu bringen. Zu diesem Zweck wird während der Fahrt des Roboters die höchste Stellung der Ringbank 104 abgetastet und gespeichert, so daß der Regler 208 in der Lage ist, den Schlitten 186 sofort auf die geeignete Arbeitshöhe (der Gewindespindel 196 entlang) nach Verlassen der Lieferstelle 128 zu bringen. Wenn der Schlitten 186 die Arbeitshöhe erreicht hat, wird die Einheit 202 betätigt, um das Gerät 150 gegen die Spindel 102 in die erste Arbeitsstellung (Fig. 4) zu bewegen.

In dieser ersten Arbeitsstellung liegt die vom Klemmkopf 246 und Bedienungsläufer 224 gebildete Klemmebene mit einem vorbestimmten Abstand (nicht gezeigt) oberhalb der obersten Windungen W des Kopses. In Fig. 4 wird angenommen, der Kops sei fast fertig, so daß die obersten Windungen W in diesem Fall nahe an dem oberen Ende E der Hülse 112 liegen. Ein Fadenbruch kann aber schon in der ersten Phase der Kopsbildung geschehen, so daß die erste Arbeitsstellung dann viel weiter nach unter gegenüber der Spindel 102 und Hülse 112 liegen würde. Bei einem Fadenbruch während eines Doffvorganges kann es sogar vorkommen, daß mit der Kopsbildung in der entsprechenden Spinnstelle überhaupt nicht begonnen wird, so daß der Hilfsfaden mit der "nackten" Hülse verbunden werden muß. Die richtige erste Arbeitsstelle kann trotzdem gegenüber der obersten Stellung der Ringbank 104 während ihrer Changierbewegung bestimmt werden.

Wie aus Fig. 10 ersichtlich ist, wird während dieser Zustellungsbewegung der Bedienungsläufer 224 in seiner Bereitschaftsstellung gehalten, so daß die Zugangsöffnung 240 zur Aufnahme der Spindel 102 und Hülse 112 vorhanden ist. Der Mündungsteil 136 wird dabei in eine entsprechende Arbeitsstelle gebracht, so daß die Mündung M (Fig. 4) mit einem noch zu beschreibenden Abstand unterhalb der Klemmebene liegt. Der Hilfsfaden F erstreckt sich zwischen der Mündung M und dem Klemmkopf 246 mit einer dem senkrechten Abstand zwischen der Mündung M und der Klemmebene entsprechenden Neigung (voll ausgezogene Linie in Fig. 4).

Der Motor 234 (Fig. 3) wird nun betätigt, um den Bedienungsläufer 224 in seiner Laufbahn 226 (Fig. 3) im Uhrzeigersinn gemäß Fig. 1 um die Achse P zu drehen. Diese Drehung bewirkt vorerst eine Verkürzung der Distanz zwischen der Mündung M und dem Klemmkopf 246, wobei die "überflüssige" Länge des Fadens F durch die Saugwirkung im Rohr 134 aufgenommen wird. Durch weitere Drehungen des Bedienungsläufers 224 mit Klemmkopf 246 wird der Faden F wieder aus dem Saugrohr 134 gezogen und an die Hülse 112 bzw. die äußeren Windungen des Kopses 116 gelegt (Fig. 6). Dabei läuft die erste Windung des Fadens F um die Hülse 112 und Kops 116 eine Spirale hinunter, bis der Faden F in einer die Mündung M beinhaltenden horizontalen Ebene liegt (gestrichelte Linie in Fig. 4). Durch weitere Drehung des Bedienungsläufers 224 werden einige Verbindungswindungen V (Fig. 4 in dieser Ebene gebildet.

Der vorerwähnte Abstand zwischen der Mündung M und der Klemmebene ist derart gewählt, daß, falls ein Kops 116 überhaupt vorhanden ist, diese ersten Verbindungswindungen V unterhalb der obersten Windung W des Kopses liegen. Die Arbeitsstelle der Mündung M liegt deswegen unterhalb der obersten Stelle der Ringbank 104 während ihrer Changierbewegung, so daß diese Arbeitsstelle außerhalb des Bewegungsraumes der Ringbank 104 gehalten werden muß (siehe Fig. 5).

Es wird offensichtlich sein, daß die ersten Verbindungswindungen V durch Drehung des Bedienungsläufers 224 sowohl gegenüber der Spindel 102 bzw. Hülse 112 als auch gegenüber dem C-förmigen Teil 222 gebildet werden. Dabei wird der Faden F direkt durch die Drehung des Bedienungsläufers 224 aus dem Saugrohr 134 gezogen. Nach der Bildung von nur wenigen Verbindungswindungen V wird aber die Seilwirkung zwischen dem Faden F und dem Kops 116 so groß, daß bei einer stillstehenden Spindel 102 ein schwächerer Faden F zwischen dem Klemmkopf 246 und ersten Verbindungswindungen V reißen würde. Um dies zu vermeiden und trotzdem weitere Windungen V bilden zu können, wird während des Anwickelvorganges die Spindel 102 von ihrem Antrieb (nicht gezeigt) freigestellt, so daß sie derzeit frei drehbar ist.

Um eine sichere Verbindung zwischen dem Hilfsfadenstück und der Hülse 112 bzw. dem Kops 116 zu verwirklichen, ist es ratsam, die ersten Spiralwindungen zu überwinden. Dies erfordert eine leichte Hebung des Anwickelgerätes 150 in der Richtung des oberen Ende E der Hülse 112 in einer zweiten Arbeitsstellung (Fig. 7). Durch dieses Abbinden erhält das Hilfsfadenende besonders auf einer blanken, glatten Hülse zusätzlichen Halt.

Der Mündungsteil 136 wird auch nach oben bewegt, um weitere Bindungswindungen B (Fig. 7) auf der Hülse 112 zu wickeln, wobei diese Bindungswindungen B das vorerwähnte Fadenstück an die Hülse 112 sicher binden. Die Bindungswindungen B dienen auch einem anderen Zweck, der aber erst bei Erklärung einer späteren Phase des Ablaufes klar wird und daher erst später in dieser Beschreibung behandelt wird. Zur Bildung dieser letzten Bindungswindungen B muß die Spindel 102 weiterhin frei drehen können und der Faden F muß zwischen den auf der Hülse gebildeten Bindungen und dem Klemmkopf 246 intakt bleiben. Nachdem aber diese zweite Anwickelphase vollzogen worden ist, wird die Spindel 102 durch ein geeignetes Mittel (nicht gezeigt) gebremst, während der Bedienungsläufer 224 weiterläuft. Das Hilfsfadenstück F wird dadurch aus dem Klemmkopf 246 gezogen und bildet ein freies Ende FA (Fig. 8). Als Alternative hierzu kann das Lösen des Hilfsfadenendes FA aus dem Klemmzapfen bei einer pneumatischen Klemmvorrichtung dadurch erreicht werden, daß diese gelöst wird. Das Abtrennen des Hilfsfadenendes kann grundsätzlich durch eine beliebige Relativbewegung zwischen der Klemmeinrichtung 242 und der Hülse 112 bzw. durch zeitliche Staffelung beim Abbremsen der Hülse 112 oder des Bedienungsläufers 224 erfolgen. Eine vom oben dargestellten Beispiel abweichende Lösung besteht darin, zuerst den Bedienungsläufer 224 und somit die Klemmeinrichtung 242 anzuhalten, so daß nach dem Abreißen des Hilfsfadenendes FA beim Weiterdrehen der Hülse 112 noch zusätzliche Windungen aus dem Saugrohr 136 auf die Hülse 112 angebracht werden und das restliche Stück des Hilfsfadenendes FA vollständig im Garnkörper eingebunden wird. Auch kann das Hilfsfadenende FA durch eine ruckartige lineare Bewegung des Anwickelgerätes aus der Klemmeinrichtung 242 gerissen werden.

Das Abtrennen des Hilfsfadenstücks F kann auch nach einem hier nicht im einzelnen dargestellten Einfädelvorgang in Fadenführungselemente vorgenommen werden. Es wird damit sichergestellt, daß das von der Klemmeinrichtung 242 festgehaltene Hilfsfadenende FA ein weiteres Drehen des Garnträgers und damit ein Abwickeln vom Garnträger verhindert.

Der Bedienungsläufer 224 wird nun wieder in seine Bereitschaftsstellung gebracht, so daß die Zugangsöffnung 240 wieder hergestellt wird (Fig. 8). Die Beaufschlagung der Einheit 202 (Fig. 2) mit Druckluft wird nun aufgehoben, so daß das Anwickelgerät 150 zurückgezogen wird (Fig. 9). Es gilt nun das Ansetzaggregat zum Einfädeln des Hilfsfadens F mit dem Ringläufer 108 (Fig. 10) vorzubereiten. Es werden vorerst die verschiedenen Schritte dieses Vorbereitungsab laufes beschrieben werden, bevor die Gründe für diese Schritte näher erläutert werden. Während des Einfädelns wird die Winkelstellung der Spindel durch Bremsen festgehalten.

Als erster Schritt, nachdem das Gerät 150 zurückgezogen wurde, wird der Mündungsteil 136 aus seiner zweiten Arbeitsstellung (Fig. 7 und Fig. 9, voll ausgezogene Linien) in eine dritte Arbeitsstelle auf der anderen Seite der Spindel 102 und des Anwickelgeräts gebracht (gestrichelte Linien in Fig. 9). Ein vom Schlitten 186 getragener Schieber 260 wird nun aus einer zurückgezogenen Position (Fig. 4 und 7) in eine vorgeschobene Position (Fig. 9 und Fig. 11 bis 14) durch ein geeignetes Betätigungsmittel bewegt (z.B. durch eine pneumatische Kolben- und Zylindereinheit, nicht gezeigt). Dabei greift ein V-förmiger Führungsteil 262 (Fig. 4, 7 und 13) in die freie Fadenlänge zwischen der Hülse 112 und dem Mündungsteil 136. Der Schieber 260 wird soweit vorverschoben, daß die erwähnte Fadenlänge durch das Führungsteil 262 umgelenkt und schließlich in einer vorbestimmten Stellung gehalten wird. Diese Stellung wird von einem geeigneten Endanschlg (nicht gezeigt) für den Schieber 260 bestimmt.

Der Mündungsteil 136 wird nun nach oben bewegt und dann wieder auf die erste Seite der Spindel 102 und des Anwickelgeräts 150 gebracht (Fig. 11). Dabei wird die Mündung M nach unten verlegt, so daß der Faden F unterhalb des Anwickelgerätes 150 verläuft und zwischen der Mündung M und der Kante einer Führungsfläche FF (Fig. 9) auf der obersten Oberfläche des Schiebers 260 eine vorbestimmte Neigung nach oben (in Fig. 11 nicht sichtbar) aufweist. Der Schieber 260 ist mit einer Einschnürung 261 (Fig. 9) versehen, um den Faden auf der Fläche FF zu führen. Die Stellung des Mündungsteils 136 ist nun derart weit weg von der Ringbank 104 gewählt, daß der Faden F außerhalb des Bewegungsraumes vom Ring 106 liegt (Fig. 11). Das Anwickelgerät 150 wird nun wieder in seine zweite Arbeitsstellung verschoben (Fig. 12), wonach die Einfädelvorbereitungsphase abgeschlossen ist.

Die Gründe für diesen Ablauf werden aus den Fig. 9, 11 und 12 zusammen mit Fig. 10 ersichtlich sein: Fig. 10 zeigt schematisch den Kops 116, das Garn G beim normalen Spinnen und den Läufer 108, wobei die Drehrichtung des Kopses durch den Pfeil R angedeutet ist. Diese Drehrichtung wird auch durch einen Pfeil auf der Spindel 102 in Fig. 14 angedeutet, obwohl die Spindel während der Vorbereitungsphase eigentlich nicht drehen darf. Um die in Fig. 15 angedeuteten Betriebsverhältnisse wiederherzustellen, müssen beim Einfädeln des Hilfsfadens F mit dem Läufer 108 bestimmte geometrische Verhältnisse herrschen.

Wenn man die betreffende Spinnstelle in Richtung des Pfeils L (Fig. 9, 11 und 12) betrachtet, muß die einzufädelnde Fadenlänge sich von links nach rechts vom Schieber 260 zum Mündungsteil 136 erstrecken. Dazu muß diese Fadenlänge eine leichte Neigung von oben am Schieber 260 nach unten an der Mündung 136 aufweisen. Diese Neigung α ist in Fig. 13 angedeutet (in dieser Figur ist ein Teil des Kops 116 "weggeschnitten" worden, um den Führungskopf des Schiebers 260 zu zeigen). Weiter muß der Läufer 108 durch eine Bewegung den Spinnring 106 entlang im Uhrzeigersinn gemäß Fig. 11 auf den Faden F aufgeschoben werden. Die sich zwischen dem Läufer 108 und dem Mündungsteil 136 erstreckende Hilfsfadenlänge kann dann nach oben hochgezogen werden, um der Lage der Garnlänge G (Fig. 10) zu entsprechen.

Die vorher beschriebenen Verhältnisse sind von der Drehrichtung der Spindel 102 abhängig, was wiederum von der Garndrehung (S- oder Z-Drehung) abhängig ist. Die beschriebenen Verhältnisse sind für ein Garn mit S-Drehung angepaßt, was den Produkten der meisten Spinnereibetriebe entspricht. Bei der Herstellung von Garn mit Z-Drehung müßte der Schieber 260 auf der anderen Seite der Spindel 102 (nochmals in Richtung des Pfeils L, in Fig. 4, 6 und 7 betrachtet) verlegt werden und die einzufädelnde Fadenlänge müßte sich von rechts nach links vom Schieber 260 zum Mündungsteil 136 erstrecken.

Um die schon beschriebenen Verhältnisse zu erzeugen, muß auf jeden Fall das Gerät 150 in seine zurückgezogene Position bewegt werden, mindestens um die Verlegung des Mündungsteils 136 zu ermöglichen, nachdem der Faden F mit dem Führungsteil 262 des Schiebers 260 in Berührung gebracht worden ist. Für das Anwickeln spielt es keine Rolle, ob der Mündungsteil 136 nach links oder nach rechts (in Richtung des Pfeils L betrachtet) gegenüber dem Anwickelgerät 150 gestellt wird. Die Lage der Klemmstelle 242 in der Umfangsrichtung des Bedienungsläufers 224 spielt in dieser Hinsicht auch keine große Rolle. Vorzugsweise ist aber die Klemmstelle 242 möglichst nah am Trennmittel (nicht gezeigt) zum Trennen des Fadens zwischen der Klemmstelle und dem Lieferwerk 126 (Fig. 1) heranführbar, um ein langes von der Klemmstelle abhängendes Fadenende zu vermeiden.

Nachdem die Vorbereitungsphase abgeschlossen ist (Fig. 12), wird das Schaltmittel 214 auf den Regler 210 umgeschaltet (Fig. 2) und der Motor 204 wird aktiviert, um den Schlitten 186 der Gewindespindel 196 entlang nach unten zu bewegen, bis der Sensor 206 die Ringbank 104 "findet". Der Mündungsteil 136 wird dabei entsprechend bewegt, so daß die schon vorbereiteten Verhältnisse aufrecht erhalten werden. Der Sensor 206 tastet dabei berührungslos nach der Ringbank 104.

Nachdem der Sensor 206 die Ringbank 104 "gefunden" hat, liefert der Sensor ein Signal an den Regler 210, um den Motor kontinuierlich in Betrieb zu halten, so daß der Schlitten 186 zusammen mit dem Anwickelgerät 150 den Bewegungen der Ringbank 104 folgt. Dabei wird die Klemmebene des Bedienungsläufers 224 in einem vorbestimmten Abstand S (Fig. 13) oberhalb der nach oben gerichteten Oberfläche der Ringbank 104 erhalten. In dieser dritten Arbeitsstellung des Anwickelgerätes (an der Ringbank 104) wird das zweite Arbeitselement (die Bürste) 244 in Berührung mit der nach oben gerichteten Oberfläche des Ringes 106 gehalten.

Das Nachfolgen der vertikalen Bewegungen der Ringbank 104 erfolgt berührungslos wie schon vorher angedeutet und daher ohne Belastung des Ringbankantriebes (nicht gezeigt). Die Positionierung des Anwickelgerätes 150 in der X-Richtung (Fig. 1) um sicherzustellen, daß die Bürste 244 mit dem Spinnring 106 in Berührung steht, wird aber durch eine am Gerät 150 montierte Tastrolle 264 bewirkt. Diese Berührung belastet den Ringbankantrieb nicht.

Fig. 14 zeigt die letzte Bewegung des Einfädelvorgangs, wobei der Bedienungsläufer 224 nochmals im Uhrzeigersinn um die Achse P gedreht wird, um dabei den Läufer 108 (in Fig. 14 nicht sichtbar) auch im Uhrzeigersinn dem Spinnring 106 entlang auf der Fadenlänge zwischen dem Mündungsteil 136 und dem Schieber 260 zu verschieben. Wie aus einem Vergleich der Fig. 13 und 14 ersichtlich wird, ist vorher der Mündungsteil 136 in Richtung der Ringbank 104 in die in Fig. 14 gezeigte Stellung zu bringen und dabei das einzufädelnde Fadenstück dicht am Spinnring 106 zu legen, wobei die Neigung α (Fig. 13) aufrechterhalten wird.

Vor der in Fig. 14 angedeuteteten letzten Bewegung muß auch sichergestellt werden, daß der Läufer 108 an einer geeigneten Stelle gegenüber dem Spinnring 106 steht, um von der Bürste 244 in der erwünschten Richtung geschoben werden zu können. Dies stellt eigentlich vorzugsweise den ersten Arbeitsschritt des ganzen Ablaufes dar und wird sogar vor dem Holen der Hilfsfadenlänge ausgeführt. Wie schon vorher erwähnt, wird beim Patrouillieren des Roboters das Anwickelgerät durch das in Fig. 3 dargestellte Steuerungssystem kontinuierlich auf seine "Arbeitshöhe" der Gewindespindel 196 entlang gehalten. Dazu wird durch den Sensor 206 der obere Umkehrpunkt der Ringbankbewegung während der Fahrt des Roboters abgetastet und zur Einstellung der Position des Schlittens 186 ausgenutzt.

Beim Feststellen eines Fadenbruches bzw. nach der Positionierung an der zu bedienenden Spinnstelle, kann das Gerät sofort an die betreffende Spindel 102 zugestellt werden (in der ersten Arbeitsstellung, Fig. 4) und der Schlitten 186 kann dann nach unten bewegt werden, um das Gerät an die Ringbank 104 anzudocken (in der dritten Arbeitsstellung, Fig. 13 - wie für das Einfädeln schon beschrieben wurde). Der Bedienungsläufer kann dann betätigt werden, um den Läufer in eine vorbestimmte Position (z.B. die Position X in Fig. 14) zu stellen, wo er weder die Vorbereitung für das Einfädeln stört noch davon gestört wird.

Der Motor 204 kann dann nochmals in Gang gesetzt werden, um das Gerät von der Ringbank abzukoppeln und wieder in die erste Arbeitsstellung (Fig. 4) zu bringen, so daß das Anwickelgerät 150 in den Roboter zum Abholen des Hilfsfadens von der Lieferstelle 128 zurückgezogen werden kann. Wie schon durch die "Steuerung" 212 (Fig. 2) angedeutet, wird der Motor 204 unabhängig von der Position der Ringbank 104 gesteuert, um den Schlitten z.B. zum unteren Ende der Spindel 196 und dadurch in die Nähe der Lieferstelle 128 zu bringen. Wie auch schon erwähnt, ist die "Arbeitshöhe" (die Höhe der ersten Arbeitsstellung der Spindel 102 entlang) aber gespeichert, so daß nach Aufnahme des Hilfsfadens das Ansetzaggregat (Anwickelgerät 150 und Handhabungsgerät 124) sofort wieder auf die Arbeitshöhe gebracht werden kann. Der schon beschriebene Ablauf kann dann durchgeführt werden.

Die in Fig. 14 angedeutete Bewegung des Bedienungsläufers 224 umfaßt eine volle Umdrehung dieses Organs, so daß die Bürste 244 über die sich zwischen der Hülse 112 und dem Schieber 260 erstreckende Fadenlänge läuft. Eine Berührung zwischen der Bürste 244 und der Fadenlänge F ist aber möglichst zu vermeiden, da sonst der Fadenlauf gestört werden könnte. Der Führungsteil 262 des Schiebers 260 ist daher mit einem Schirmstück 266 (in Fig. 9 und 11 am besten zu sehen) versehen, welches in der Einfädelposition (Fig. 13) direkt oberhalb einer Teilstrecke vom Spinnring 106 liegt und den Faden F von der Bürste 244 während der vorerwähnten Einfädelumdrehung des Bedienungsläufers 224 abschirmt.

Wie im Zusammenhang mit Fig. 10 erwähnt wurde, kann der Faden F (nach dem Aufschieben des Läufers 108) durch das Handhabungsgerät 124 nach oben bewegt werden. Der Hilfsfaden F bleibt aber mit dem Läufer 108 eingefädelt und wird aus dem Saugrohr 134 gezogen. Es bleibt auch eine Fadenlänge zwischen dem Läufer 108 und dem Kops 116 bestehen.

Die Zugkraft, die dabei auf den Hilfsfaden F ausgeübt wird, wirkt aber in der umgekehrten Richtung gegenüber der Zugkraft die beim normalen Spinnen (vom Kops 116 ausgehend) ausgeübt wird. Wenn nun der Hilfsfaden F in einer im wesentlichen horizontalen Lage vom Läufer 108 dem Kops 116 zuläuft, könnten unter Umständen die vom Hilfsfaden F auf den Läufer 108 ausgeübten Kräfte ausreichen, um den Läufer den Spinnring 106 entlang zu bewegen, und zwar in der für das Spinnen normalen Richtung (im Uhrzeigersinn in Fig. 14). Da aber die Spindel 102 zu dieser Zeit noch still steht, würde diese Bewegung des Läufers das Abziehen von Fadenwindungen vom Kops bedeuten, was aus verschiedenen Gründen zu einem weiteren Fadenbruch beim Ansetzen führen könnte.

Um dies zu vermeiden, werden die oberen Windungen beim Anwickeln (d.h. die Bindungswindungen B, Fig. 7) oberhalb der obersten Windungen W des Kops 116 gebildet. Die sich von den Windungen B an den Läufer 108 erstreckende Fadenlänge erhält dadurch immer eine Neigung nach oben vom Läufer 108 weg gesehen. Die von den Fadenlängen zu beiden Seiten des Läufers auf diesen während der weiteren Einfädelungsphasen ausgeübten Kräfte gleichen einander nur zum Teil aus und geben eine Resultante, die den Läufer 108 eher nach oben gegen die Unterseite des Spinnringes 106 anhebt als den Läufer dem Spinnring entlang bewegt. Eine ungünstige Abwicklung von abgewickelten Bindungswindungen B wird dadurch vermieden.

Es geht aus der obigen Beschreibung hervor, daß die Verbindung des Hilfsfadenstückes F mit dem Garnträger schließlich aufgrund der Drehbewegung der einen Halterung in Form des Anwickelringes 224 mit Klemmvorrichtung 242 um den Garnträger 112 herum erfolgt. Hierdurch wird, wie oben detailliert beschrieben, durch Reibwirkung eine Verbindung zwischen dem Hilfsfadenstück F und dem Garnträger 112 zu einem erwünschten Zeitpunkt erreicht. Es leuchtet ein, daß dieses Prinzip auch auf andere Art und Weise realisierbar ist. Der Kern der Erfindung liegt daher in einem Verfahren zum Anlegen eines Hilfsfadens F auf einen an der Spinnstelle befindlichen Garnträger 112 einer Spinnmaschine, wobei das Verfahren sich dadurch auszeichnet, daß ein zweiseitig in geführten Halterungen 136, 242 eingespanntes Hilfsfadenstück F an den Garnträger 112 angelegt und mit einer der Halterungen um den Garnträger 112 geschlungen wird, bis das Hilfsfadenstück mit dem Garnträger durch Reibwirkung verbunden ist.

Dieses Prinzip läßt sich nach derzeitiger Meinung am besten erreichen, wenn der Garnträger 112 während der Umschlingbewegung stillsteht, und zwar vorzugsweise auch frei drehbar ist.

Wie aus der grundsätzlichen Darstellung des Anwickelvorganges hervorgeht, ist die Position der Anwicklung auf dem Garnträger beliebig. Nach dem Doffen kann auf der leeren Hülse unten angewickelt werden; nach einem Fadenbruch kann an den Garnkörper angewickelt werden; oder es kann sogar eine Fadenreserve außerhalb des Garnkörperbereiches gebildet werden.

Es wird aber erfindungsgemäß erkannt, daß der Stillstand des Garnträgers und/oder seine freie Drehbeweglichkeit nicht unbedingt Grundvoraussetzungen darstellen, um das erfindungsgemäße Verfahren zu realisieren.

Es ist beispielsweise durchaus möglich, den Garnträger 112 gesondert anzutreiben, während oder nach der Umschlingbewegung, um eine sanfte aber sichere Verbindung zwischen dem Hilfsfadenstück und dem Garnträger zu erreichen. Man kann sich dies beispielsweise so vorstellen, daß der Garnträger 112 zunächst von dem normalen Antrieb der Spinnstelle abgekoppelt wird und dann von einem gesonderten Drehantrieb angetrieben wird, bspw. von einem Antrieb, der sich auf dem Bedienungsgerät 100 befindet und die Hülse 112 bzw. die Spindel 102 beispielsweise mit einem Gummirad durch Reibung zu einer Drehbewegung antreibt.

Man könnte sich weiterhin vorstellen, daß mit dem Anwickelring 224 zunächst einige lose Umdrehungen um den Garnträger 112 herum produziert werden und daß danach die Hülse 112 und daher der Garnträger zu einer gesonderten Drehbewegung angetrieben wird, um diese losen Wicklungen festzuziehen und daher die erforderliche Reibverbindung zwischen dem Hilfsfadenstück F und dem Garnträger 112 zu etablieren. Dies könnte beispielsweise dadurch erfolgen, daß am Anfang der Umschlingung der gesonderte Antrieb für den Garnträger 112 diesen mit der gleichen Drehgeschwindigkeit wie der des Anwickelringes 224 antreibt und danach die Drehgeschwindigkeit des Garnträgers 112 gegenüber des Anwickelringes 224 ändert, vorzugsweise beschleunigt, um die erfolgten Umwickelungen festzuziehen und im richtigen Moment das Ende des Hilfsfadenstückes F aus der Klemmvorrichtung 242 herauszuziehen bzw. durch Lösen der Klemmvorrichtung 242 freizugeben. Danach könnte der gesonderte Antrieb wieder vom Garnträger 112 gelöst und das Verfahren, wie vorher detailliert beschrieben, fortgesetzt werden bis die Spinnstelle wieder produziert.

## Patentansprüche

1. Verfahren zum Aufwickeln eines Hilfsfadenstückes (F) auf eine sich in einer Spinnstelle einer Spinnmaschine befindlichen Garnspule (116), die auf einem Garnträger oder auf einer einen Garnträger bildenden Hülse (112) gebildet wird, dadurch gekennzeichnet, daß ein zweiseitig in geführten Halterungen (242, 134) eingespanntes Hilfsfadenstück (F) an den Garnträger angelegt und mit Hilfe einer der Halterungen (242) um den Garnträger (112) geschlungen wird, bis das Hilfsfadenstück (F) mit dem Garnträger (112) durch Reibwirkung verbunden ist.

2. Verfahren nach Anspruch 1, dadurch gekennzeichnet, daß während des Aufwickelns eines Hilfsfadenstückes (F) auf den Garnträger (112) dieser zunächst stillsteht, jedoch drehbar ist und vom Hilfsfadenstück (F) aufgrund der Reibwirkung durch Mitschleppen zu einer Drehbewegung angetrieben wird.

3. Verfahren nach Anspruch 2, dadurch gekennzeichnet, daß der durch das Mitschleppen in Drehbewegung versetzte Garnträger (112) einen weiteren Teil des Hilfsfadens (F) gegen eine von der zweiten Halterung (134) ausgehende Rückhaltewirkung aufwickelt (erste Verbindungswindungen V).

4. Verfahren nach einem der vorhergehenden Ansprüche, dadurch gekennzeichnet, daß das Hilfsfadenstück (F) zwischen einer Klemmstelle (242) und einer nachgiebig wirkenden Rückhaltevorrichtung (134) gespannt wird, wobei ein Teil des Hilfsfadenstücks in der Rückhaltevorrichtung (134) gespeichert wird und anschließend durch den mitgeschleppten Garnträger (112) bis auf einen in der Rückhaltevorrichtung (134) verbleibenden Rest von dieser entnommen und auf den Garnträger (112) aufgewickelt wird.

5. Verfahren nach Anspruch 4, dadurch gekennzeichnet, daß in der Rückhaltevorrichtung (134) eine von einem Mündungsteil (136) nach innen gerichtete Saugwirkung ausgeübt wird.

6. Verfahren nach Anspruch 1, dadurch gekennzeichnet, daß die Position der ersten Verbindungswindungen (V) mindestens in die Nähe der oberen Grenze des Ringbankhubes gelegt wird.

7. Verfahren nach Anspruch 1, dadurch gekennzeichnet, daß eine Position der ersten Verbindungswindungen (V) außerhalb des Garnspulbereiches gewählt wird, um eine Fadenreserve auf dem Garnträger (112) zu bilden.

8. Verfahren nach Anspruch 4, dadurch gekennzeichnet, daß nach Abschluß des Aufwickelvorganges das Hilfsfadenstück (F) durch eine Relativbewegung zwischen der Klemmstelle (242) und dem Garnträger (112) von der Klemmstelle (242) abgetrennt wird.

9. Verfahren nach Anspruch 4, dadurch gekennzeichnet, daß die Klemmstelle (242) zum Abtrennen des Hilfsfadenstückes (F) durch Aktivieren eines steuerbaren Betätigungsmechanismus (248) geöffnet wird.

10. Verfahren nach Anspruch 8, dadurch gekennzeichnet, daß das Hilfsfadenstück (F) von der Klemmstelle (242) durch Zugwirkung abgerissen wird.

11. Verfahren nach Anspruch 10, dadurch gekennzeichnet, daß die Trennung des vom Garnträger (112) zur Klemmstelle (242) führenden Hilfsfadenstückes (F) durch zeitlich gestaffeltes Anhalten von Klemmstelle (242) und Garnträger (112) erfolgt, so daß eine Ruckbelastung auf das Hilfsfadenstück (F) entsteht.

12. Verfahren nach Anspruch 8, dadurch gekennzeichnet, daß das Hilfsfadenstück (F) nach einer automatischen Einfädelung in Fadenführungselemente (108) im Bereich der Spinnstelle von der Klemmstelle (242) abgetrennt wird.

13. Verfahren nach Anspruch 1, dadurch gekennzeichnet, daß als Hilfsfadenstück (F) eine vom versponnenen Fadengut abweichende Garnqualität mit rauher Oberfläche eingesetzt wird, welche eine laufende Reinigung der Fadenführungselemente (108) gewährleistet.

14. Verfahren nach Anspruch 1, dadurch gekennzeichnet, daß das Hilfsfadenstück (F) höchstens so lang gewählt wird, daß es durch einen späteren Reinigungsschnitt mit Sicherheit vollständig entfernt wird.

15. Verfahren, insbesondere nach einem der vorhergehenden Ansprüche, in einer Spinnmaschine, welche eine changierende Ringbank (104) aufweist, dadurch gekennzeichnet, daß die oberste Stellung der Ringbank (104) zur Zeit der Erstellung der ersten Verbindungswindungen (V) abgetastet wird und diese Verbindungswindungen im Bereich der momentan obersten Windungen (W) auf der Garnspule (116) bzw. der Hülse (112) erstellt wird.

16. Verfahren nach Anspruch 15, dadurch gekennzeichnet, daß die ersten Verbindungswindungen (V) unterhalb der momentan obersten Windungen (W) erstellt werden.

17. Verfahren nach Anspruch 15 oder 16, dadurch gekennzeichnet, daß Bindungswindungen (B) oberhalb der momentan obersten Windungen (W) erstellt werden.

18. Verfahren nach Anspruch 17, dadurch gekennzeichnet, daß das Hilfsfadenstück (F) von den Bindungswindungen (B) oberhalb der obersten Windungen (W) zu einem von der Ringbank (104) getragenen Ringläufer (108) geführt und in den Läufer eingefädelt wird.

19. Verfahren nach Anspruch 1 oder 2, dadurch gekennzeichnet, daß der Garnträger (112) während oder nach der Umschlingung mit dem Hilfsfadenstück (F) zu einer Drehbewegung, ggf. gegenüber der Halterung (242) unterschiedlichen Drehbewegung angetrieben wird, um die zunächst lose Umschlingung des Hilfsfadenstückes auf dem Garnträger (112) festzuziehen.

20. Bedienungsgerät zur Ausführung von Arbeiten an einer eine Spindel (102) umfassenden Garnverarbeitungsposition, mit Mitteln (222, 224) zur Vornahme von Einwirkungen im Bereich des auf die Spindel (102) aufgesteckten Garnträgers (112) bzw. der auf dieser gebildeten Garnspule (116) oder im Bereich des Spinnrings (106), wobei diese Mittel (222, 224) auf die Spindel zu und von dieser zurück in die Ausgangsposition bewegbar sind, bspw. zum Aufwickeln eines Hilfsfadenstückes (F) auf einen sich in einer Spinnstelle einer Spinnmaschine befindenden Garnträger (112) oder auf eine sich auf diesem befindende Garnspule (116), insbesondere zur Durchführung des Verfahrens nach Anspruch 1 oder bspw. um einen Ringläufer (108) um einen die Spindel (102) umgebenden Spinnring (106) zu bewegen, dadurch gekennzeichnet, daß die Mittel (222, 224) eine Führung (226) um die Spindelachse herum bilden und einen Antrieb (224) zum Bewegen von mindestens einem Arbeitselement dieser Führung entlang aufweisen, wobei das Arbeitselement (Bürste 244) bspw. einen Ringläufer auf einem Spinnring (106) bewegen kann, oder wobei das Arbeitselement bspw. beim Aufwickeln eines Hilfsfadenstückes (F) eine erste Halterung (Klemmstelle 242) zum Festhalten eines Fadenendes des Hilfsfadenstückes (F) aufweist und eine zweite Halterung (134) vorgesehen ist, und daß das Hilfsfadenstück (F) zwischen den beiden Halterungen (134, 242) eingespannt ist, derart daß das Hilfsfadenstück (F) mit Hilfe der ersten Halterung um den Garnträger (112) geschlungen werden kann, bis das Hilfsfadenstück (F) mit dem Garnträger durch Reibwirkung verbunden ist.

21. Bedienungsgerät nach Anspruch 20, dadurch gekennzeichnet, daß das Mittel (222) zur Bildung einer Führung (226) eine Trägerpartie (220) umfaßt, welche durch Bewegung (X) in Richtung quer zur Spindelachse an der Spindel (102) bzw. an einem von der Spindel getragenen Kops (116) zustellbar ist.

22. Bedienungsgerät nach Anspruch 2, dadurch gekennzeichnet, daß die Führung (226) eine im wesentlichen ringförmige Laufbahn umfaßt, welche eine Öffnung (238) aufweist, um die Zustellung der Führung im wesentlichen konzentrisch zur Spindelachse zu ermöglichen.

23. Bedienungsgerät nach Anspruch 22, dadurch gekennzeichnet, daß sowohl die Laufbahn (226) als auch ein von dieser geführten Bedienungsläufer (224) C-förmig sind.

24. Bedienungsgerät nach Anspruch 23, dadurch gekennzeichnet, daß Mittel vorgesehen sind, um die Lage vom Bedienungsläufer (224) in der Umfangsrichtung gegenüber seiner Laufbahn (226) festzustellen, so daß bei Zustellung des Gerätes an die Spindel (102) die Öffnungen (236, 238) der beiden C-förmigen Teil (224, 226) aufeinander ausgerichtet sind.

25. Bedienungsgerät nach einem der Ansprüche 23 oder 24, dadurch gekennzeichnet, daß der Bedienungsläufer (224) als Anwickelring ausgebildet ist und das von ihm getragene Arbeitselement (242) eine Klemmstelle (242) zur Mitnahme eines Fadens (F) ist.

26. Bedienungsgerät nach einem der Ansprüche 23 oder 24, dadurch gekennzeichnet, daß das vom Bedienungsläufer (224) getragene Arbeitselement (244) eine Bürste (244) ist, die dazu dient, den Läufer auf dem Spinnring (106) in eine zum Einfädeln eines Hilfsfadenstückes (F) geeignete Position zu bringen.

27. Bedienungsgerät nach einem der Ansprüche 21 bis 26, dadurch gekennzeichnet, daß der Bedienungsläufer (224) mit einer Trägerpartie (220) verbunden ist, und daß die Trägerpartie (220) ein Antriebsmittel (234, 232, 230, 228) zur Drehung des Bedienungsläufers (224) um die Achse der Laufbahn (226) umfaßt, welche bei Zustellung an die Spindel (102) mit der Spindelachse ungefähr fluchtet.

28. Bedienungsgerät nach Anspruch 24 und Anspruch 27, dadurch gekennzeichnet, daß das Antriebsmittel einen Zahnkranz (228) und ein Übertragungsmittel (230) umfaßt, das die Drehung des Zahnkranzes (228) an den Bedienungsläufer (224) überträgt.

29. Bedienungsgerät nach Anspruch 28, dadurch gekennzeichnet, daß das Übertragungsmittel eine Mehrzahl von Übertragungselementen (230) umfaßt, so daß mindestens ein Element (230) noch mit dem Zahnkranz (228) und dem Bedienungsläufer (244) in Verbindung bleibt, wenn ein Element gegenüber der Öffnung (236) des C-förmigen Bedienungsläufers (224) steht und dieses Element die Drehung an den Bedienungsläufer (224) deswegen nicht mehr übertragen werden kann.

30. Bedienungsgerät nach einem der Ansprüche 23 bis 29, dadurch gekennzeichnet, daß die Trägerpartie (220) einen steuerbaren Betätigungsmechanismus (248) (z.B. einen Kipphebel) aufweist, um ein vom Bedienungsläufer (224) getragenes Arbeitselement (242) zu betätigen (z.B. eine Klemmvorrichtung zu öffnen bzw. zu schließen), wenn der Bedienungsläufer (224) in einer vorbestimmten Position gegenüber der Trägerpartie (220) liegt.

31. Bedienungsgerät nach einem der vorhergehenden Ansprüche 20 bis 30, wobei die Spindel (102) einer changierenden Ringbank (104) zugeordnet ist, gekennzeichnet durch Mittel zur Abtastung der obersten Stellung der Ringbank (104) zur Zeit der Erstellung der Aufwicklung des Hilfsfadenstücks (F) auf dem Garnträger (112) und durch Mittel zur Erstellung von Verbindungs- bzw. Bindungswindungen (V, B) im Bereich der momentan obersten Windungen (W) auf der Hülse.

32. Bedienungsgerät nach Anspruch 31, dadurch gekennzeichnet, daß Mittel zur Abtastung der momentanen Stellung der Ringbank (104) vorhanden und Mittel (260) zum Führen des Fadens von den genannten Verbindungs- bzw. Bindungswindungen (V, B) zum von der Ringbank (104) getragenen Spinnring (106) vorgesehen sind.

33. Bedienungsgerät bzw. Bedienroboter nach Anspruch 25 mit einem Hilfsfadenlieferwerk (122, 126), dadurch gekennzeichnet, daß eine Rückhaltevorrichtung (134) zur Aufnahme des vom Hilfsfadenlieferwerk abgegebenen Hilfsfadenstückes (F) vorgesehen ist, wobei das Hilfsfadenstück zwischen der Rückhaltevorrichtung (134) und dem Hilfsfadenlieferwerk an einer Klemmstelle (242) des Anwickelringes (224) klemmbar ist, und daß der Anwickelring (224) in eine zum Garnträger (112) konzentrische Position bewegbar und um eine zur Drehachse des Garnträgers (112) parallelen Achse drehbar gelagert und mit einem steuerbaren Rotationsantrieb verbunden ist.

34. Bedienungsgerät nach Anspruch 33, dadurch gekennzeichnet, daß die Rückhaltevorrichtung (134) für das Hilfsfadenstück (F) vom Anwickelring (224) unabhängig bewegbar ist.

35. Bedienungsgerät nach einem der Ansprüche 33 oder 34, dadurch gekennzeichnet, daß ein offener Anwickelring vorzusehen ist, welche eine Durchgangsöffnung (240) aufweist, die größer ist als der Durchmesser des Garnträgers (112).

36. Bedienungsgerät nach einem der Ansprüche 33 oder 34, dadurch gekennzeichnet, daß der Anwickelring als geschlossener Ring ausgebildet ist und von oben über den Garnträger in eine zu diesem konzentrische Position führbar ist.

## Claims

1. A method for winding up an auxiliary yarn piece (F) on a yarn bobbin (116) disposed on a spinning position of a spinning machine, which bobbin is formed on a yarn carrier or a tube (112) forming a yarn carrier, characterized in that an auxiliary yarn piece (F) which is clamped on two sides in guided fixing devices (242, 134) is placed on the yarn carrier and is wrapped around the yarn carrier (112) with the help of one of the fixing devices (112) until the auxiliary yarn piece (F) is connected to the yarn carrier (112) by the rubbing action.

2. A method as claimed in claim 1, characterized in that during the winding of an auxiliary yarn piece (F) on the yarn carrier (112) said carrier is idle, but rotatable, at first and is driven to a rotary movement by entrainment through the auxiliary yarn piece (F) as a result of the rubbing action.

3. A method as claimed in claim 2, characterized in that the yarn carrier (112) which is made to rotate by the entrainment winds up a further part of the auxiliary yarn (F) against a retaining effect caused by the second fixing device (134) (first connecting windings V).

4. A method as claimed in one of the preceding claims, characterized in that the auxiliary yarn piece (F) is tensioned between a nip position (242) and a resiliently acting retaining apparatus (134), whereby a part of the auxiliary yarn piece is stored in the retaining apparatus (134) and is thereafter removed therefrom by the entrained yarn carrier (112) with the exception of a residual part remaining in the retaining apparatus (134) and is wound up on the yarn carrier (112).

5. A method as claimed in claim 4, characterized in that in the retaining apparatus (134) a suction action is exercised which is directed inwardly from an orifice portion (136).

6. A method as claimed in claim 1, characterized in that the position of the first connecting windings (V) is placed at least in the vicinity of the upper limit of the stroke of the ring rail.

7. A method as claimed in claim 1, characterized in that a position of the first connecting windings (V) is selected outside of the yarn winding range in order to form a yarn reserve on the yarn carrier (112).

8. A method as claimed in claim 4, characterized in that after the end of the winding process the auxiliary yarn piece (F) is separated by a relative movement between the nip position (242) and the yarn carrier (112) from the nip position (242).

9. A method as claimed in claim 4, characterized in that the nip position (242) for separating the auxiliary yarn piece (F) is opened by activating a controllable actuating mechanism (248).

10. A method as claimed in claim 8, characterized in that the auxiliary yarn piece (F) is torn off from the nip position (242) by tensile forces.

11. A method as claimed in claim 10, characterized in that the separation of the auxiliary yarn piece (F) leading from the yarn carrier (112) to the nip position (242) is made by temporally graduated stopping of nip position (242) and yarn carrier (112), so that a jerking stress is exercised on the auxiliary yarn piece (F).

12. A method as claimed in claim 8, characterized in that the auxiliary yarn piece (F) is separated in the zone of the spinning position from the nip position (242) after an automatic threading in thread guide elements (108).

13. A method as claimed in claim 1, characterized in that a yarn quality with a coarse surface which departs from the spun yarn material is used as auxiliary yarn piece (F), which guarantees a continuous cleaning of the thread guide elements (108).

14. A method as claimed in claim 1, characterized in that the auxiliary yarn piece (F) is selected with such a maximum length so that it is securely and completely removed by a later cleaning cut.

15. A method, in particular as claimed in one of the preceding claims, in a spinning machine which is provided with a traversing ring rail (104), characterized in that the uppermost position of the ring rail (104) is scanned at the time of producing the first connecting windings (V) and said connecting windings are produced in the zone of the momentary uppermost windings (W) on the bobbin (116) or the tube (112).

16. A method as claimed in claim 15, characterized in that the first connecting windings (V) are produced below the momentary uppermost windings (W).

17. A method as claimed in claim 15 or 16, characterized in that binding windings (B) are produced above the momentary uppermost windings (W).

18. A method as claimed in claim 17, characterized in that the auxiliary yarn piece (F) is guided from the binding windings (B) above the uppermost windings (W) to a traveller (108) carried by the ring rail and is threaded in the traveller.

19. A method as claimed in claim 1 or 2, characterized in that the yarn carrier (112) is driven to a rotary movement, which may optionally differ with respect to the fixing device (242), during or after the twisting with the auxiliary yarn piece (F) in order to pull tight the momentary loose wrap of the auxiliary yarn piece on the yarn carrier (112).

20. An operating device for carrying out tasks in a yarn processing position comprising a spindle (102), with means (222, 224) for carrying out interventions in the area of the yarn carrier (112) placed on the spindle (102) or of the bobbin (116) formed thereon or in the area of the spinning ring (106), whereby said means (222, 224) are movable towards the spindle and away from it into the starting position, e.g. for winding up an auxiliary yarn piece (F) on a yarn carrier (112) being situated in a spinning position of a spinning machine or on a bobbin (116) being disposed thereon, in particular for carrying out the method as claimed in claim 1 or for moving a traveller (108), for example, around a spinning ring encompassing the spindle (102), characterized in that the means (222, 224) form a guiding means (226) about the spindle axis and are provided with a drive (224) for moving at least one working element along said guiding means, whereby the working element (brush 244) can move a traveller, for example, on a spinning ring (106) or the working element is provided during the winding of an auxiliary yarn piece (F), for example, with a first fixing device (nip position 242) for fixing a yarn end of the auxiliary yarn piece (F) and a second fixing device (134) is provided and that the auxiliary yarn piece (F) is clamped between the two fixing devices (134, 242) in such way that the auxiliary yarn piece (F) can be wrapped around the yarn carrier (112) with the help of the first fixing device until the auxiliary yarn piece (F) is connected with the yarn carrier by rubbing action.

21. An operating device as claimed in claim 20, characterized in that the means (222) comprises a carrier portion (220) for forming a guiding means (226) which can be advanced towards the spindle (102) or a cops (116) carried by the spindle by movement (X) in the direction transversal to the spindle axis.

22. An operating device as claimed in claim 2, characterized in that the guiding means (226) comprises a substantially annular track which is provided with an opening (238) in order to allow the advancement of the guiding means substantially concentrically to the spindle axis.

23. An operating device as claimed in claim 22, characterized in that both the track (226) as well as an operating traveller (224) guided thereby are C-shaped.

24. An operating device as claimed in claim 23, characterized in that means are provided to determine the position of the operating traveller (224) in the circumferential direction with respect to its track (226), so that on advancing the device to the spindle (102) the openings (236, 238) of the two C-shaped parts (224, 226) are mutually aligned.

25. An operating device as claimed in one of the claims 23 or 24, characterized in that the operating traveller (224) is arranged as a start winding ring and that the working element (242) carried by it is a nip position (242) for entraining a yarn (F).

26. An operating device as claimed in one of the claims 23 or 24, characterized in that the working element (244) carried by the operating traveller (224) is a brush (244) which is used to bring the traveller on the spinning ring (106) into a position which is suitable for threading an auxiliary yarn piece (F).

27. An operating device as claimed in one of the claims 21 to 26, characterized in that the operating traveller (224) is connected with a carrier segment (220) and that the carrier segment (220) comprises a drive means (234, 232, 230, 228) for rotating the operating traveller (224) about the axis of the track (226) which is approximately in alignment with the spindle axis on advancement to the spindle (102).

28. An operating device as claimed in claim 24 and claim 27, characterized in that the drive means comprises a toothed ring (228) and a transmission means (230) which transmits the rotation of the toothed ring (228) onto the operating traveller (224).

29. An operating device as claimed in claim 28, characterized in that the transmission means comprises a plurality of transmission elements (230), so that at least one element (230) still remains in connection with the toothed ring (228) and the operating traveller (244) when an element is disposed opposite of the opening (236) of the C-shaped operating traveller (224) and this element can no longer transmit the rotation onto the operating traveller (224) as a result of this.

30. An operating device as claimed in one of the claims 23 to 29, characterized in that the carrier segment (220) is provided with controllable actuating mechanism (248) (e.g. a rocker lever) in order to actuate a working element (242) carried by the operating traveller (224) (e.g. to open and close a clamping apparatus) when the operating traveller (224) is disposed in a predetermined position with respect to the carrier segment (220).

31. An operating device as claimed in one of the preceding claims 20 to 30, whereby the spindle (102) is allocated to a traversing ring rail (104), characterized by means for scanning the uppermost position of the ring rail (104) at the time of producing the winding-on of the auxiliary yarn piece (F) on the yarn carrier (112) and by means for producing connecting or binding windings (V, B) in the zone of the momentary uppermost windings (W) on the tube.

32. An apparatus as claimed in claim 31, characterized in that means for scanning the momentary position of the ring rail (104) are present and means (260) for guiding the yarn from the said connecting or binding windings (V, B) to the spinning ring (106) carried by the ring rail (104).

33. An operating device or operating robot as claimed in claim 25 with auxiliary yarn feeder rolls (122, 126), characterized in that a retaining apparatus (134) for receiving the auxiliary yarn piece (F) supplied by the auxiliary yarn feeder rolls is provided, whereby the auxiliary yarn piece can be nipped between the retaining apparatus (134) and the auxiliary yarn feeder rolls at a nip position (242) of the start winding ring (224) and that the start winding ring (224) is movable into a position which is concentric towards the yarn carrier (112) and is held rotatably about an axis which is parallel to the rotational axis of the yarn carrier (112) and is connected to a controllable rotary drive.

34. An operating device as claimed in claim 33, characterized in that the retaining apparatus (134) for the auxiliary yarn piece (F) is movable independently from the start winding ring (224).

35. An operating device as claimed in one of the claims 33 or 34, characterized in that an open start winding ring is to be provided which is provided with a feed-through opening (240) which is larger than the diameter of the yarn carrier (112).

36. An operating device as claimed in one of the claims 33 or 34, characterized in that the start winding ring is arranged as a closed ring and is guidable from above via the yarn carrier into a position which is concentric thereto.

## Revendications

1. Procédé pour enrouler un bout de fil auxiliaire (F) sur une bobine de fil (116) se trouvant dans un poste de filage d'une machine à filer, bobine de fil qui est formée sur un porteur de fil ou sur un fuseau (112) formant un porteur de fil,
caractérisé par le fait
qu'un bout de fil auxiliaire (F), maintenu en tension des deux côtés dans des attaches guidées (242, 134), est déposé contre le porteur de fil et est enlacé autour du porteur de fil (112) à l'aide d'une des attaches (242), jusqu'à ce que le bout de fil auxiliaire (F) soit relié avec le porteur de fil (112) par effet de frottement.

2. Procédé selon revendication 1,
caractérisé par le fait que,
pendant l'enroulement d'un bout de fil auxiliaire (F) sur le porteur de fil (112), celui-ci se tient premièrement à l'arrêt, peut cependant être mis en rotation, et est entraîné en un mouvement de rotation par le bout de fil auxiliaire (F), par traction suite à l'effet de frottement.

3. Procédé selon revendication 2,
caractérisé par le fait que
le porteur de fil (112), mis en mouvement de rotation par la traction, enlace une autre partie du fil auxiliaire (F), en opposition à un effet de retenue provenant de la deuxième attache (134) (premières spires de liaison V).

4. Procédé selon l'une des revendications précédentes,
caractérisé par le fait que
le bout de fil auxiliaire (F) est tendu entre un poste de pinçage (242) et un dispositif de retenue (134) agissant d'une manière flexible, et où une partie du bout de fil auxiliaire est emmagasinée dans le dispositif de retenue (134), en est ensuite retirée par le porteur de fil (112) tracté, sauf un reste demeurant dans le dispositif de retenue (134), et est enroulée sur le porteur de fil (112).

5. Procédé selon revendication 4,
caractérisé par le fait que,
dans le dispositif de retenue (134), un effet d'aspiration, dirigé vers l'intérieur, est exercé par une partie d'embouchure (136).

6. Procédé selon revendication 1,
caractérisé par le fait que
la position des premières spires de liaison (V) est située au moins dans les alentours de la limite supérieure de la course du banc porte-anneaux.

7. Procédé selon revendication 1,
caractérisé par le fait
qu'une position des premières spires de liaison (V) est choisie a l'extérieur de la zone de fabrication de bobine de fil, afin de former une réserve de fil sur le porteur de fil (112).

8. Procédé selon revendication 4,
caractérisé par le fait que,
après la clôture du processus d'enroulement du bout de fil auxiliaire (F), celui-ci est séparé du poste de pinçage (242) par un mouvement relatif entre le poste de pinçage (242) et le porteur de fil (112).

9. Procédé selon revendication 4,
caractérisé par le fait que,
pour la séparation du bout de fil auxiliaire (F), le poste de pinçage (242) est ouvert par la mise en action d'un mécanisme d'actionnement (248) pouvant être commandé.

10. Procédé selon revendication 8,
caractérisé par le fait que
le bout de fil auxiliaire (F) est arraché du poste de pinçage (242) par effet de traction.

11. Procédé selon revendication 10,
caractérisé par le fait que
la séparation du bout de fil auxiliaire (F), allant depuis le porteur de fil (112) jusqu'au poste de pinçage (242), est provoquée par des arrêts échelonnés dans le temps du poste de pinçage (242) et du porteur de fil (112), de sorte qu'une charge saccadée se produise sur le bout de fil auxiliaire (F).

12. Procédé selon revendication 8,
caractérisé par le fait que
le bout de fil auxiliaire (F) est séparé du poste de pinçage (242) après un enfilage automatique dans des éléments de guidage de fil (108) situés dans la zone du poste de filage.

13. Procédé selon revendication 1,
caractérisé par le fait
qu'un fil ayant une qualité différente de la matière de fil filée, et une surface rugueuse, est utilisé comme bout de fil auxiliaire (F), qui assure un nettoyage continu des éléments de guidage de fil (108).

14. Procédé selon revendication 1,
caractérisé par le fait que
le bout de fil auxiliaire (F) est choisi au maximum avec une telle longueur, pour qu'il soit éloigné entièrement et avec sécurité, par une coupe de nettoyage ultérieure.

15. Procédé, particulièrement selon l'une des revendications précédentes, dans une machine à filer qui possède un banc porte-anneaux en va-et-vient (104),
caractérisé par le fait que
la position la plus élevée du banc porte-anneaux (104) est palpée au moment de la formation des premières spires de liaison (V), et ces spires de liaison sont formées dans la zone des spires (W), momentanément les plus élevées sur la bobine de fil (116) respectivement sur le fuseau (112).

16. Procédé selon revendication 15,
caractérisé par le fait que
les premières spires de liaison (V) sont formées en dessous des spires (W) momentanément les plus élevées.

17. Procédé selon revendication 15 ou 16,
caractérisé par le fait que
des spires de liage (B) sont formées au-dessus des spires (W) momentanément les plus élevées.

18. Procédé selon revendication 17,
caractérisé par le fait que
le bout de fil auxiliaire (F) est guidé depuis les spires de liage (B) situées au-dessus des spires les plus élevées (W), vers un curseur d'anneau (108) porté par le banc porte-anneaux (104), et est enfilé dans le curseur.

19. Procédé selon revendication 1 ou 2,
caractérisé par le fait que,
pendant ou après l'enlacement avec le bout de fil auxiliaire (F), le porteur de fil (112) est entraîné en un mouvement de rotation, le cas échéant en un mouvement de rotation différent par rapport à l'attache (242), afin de tirer fermement le bout de fil auxiliaire enlacé primitivement d'une manière lâche sur le porteur de fil (112).

20. Appareil de service utilisé pour réaliser des travaux dans un poste de traitement de fil comprenant une broche (102), avec des moyens (222, 224) pour procéder à des opérations dans la zone du porteur de fil (112) monté sur la broche (102), respectivement dans la zone de la bobine de fil (116) formée sur celui-ci, ou dans la zone de l'anneau de filage (106), et où ces moyens (222, 224) sont déplaçables vers la broche et en recul de celle-ci, dans la position de départ, par exemple pour enrouler un bout de fil auxiliaire (F) sur un porteur de fil (112) se trouvant dans un poste de filage d'une machine à filer ou sur une bobine de fil (116) se trouvant sur ce porteur de fil, particulièrement pour la réalisation du procédé selon revendication 1, ou par exemple pour mouvoir un curseur d'anneau (108) autour d'un anneau de filage (106) entourant la broche (102),
caractérisé par le fait que
les moyens (222, 224) forment un guidage (226) autour de l'axe de la broche, et possèdent un entraînement (224) pour mouvoir au moins un élément de travail le long de ce guidage, et où l'élément de travail (brosse 244) peut par exemple mouvoir un curseur d'anneau sur un anneau de filage (106), ou bien l'élément de travail possède par exemple une première attache (poste de pinçage 242) utilisée pour maintenir une extrémité de fil du bout de fil auxiliaire (F), lors de l'enroulement d'un bout de fil auxiliaire (F), et une deuxième attache (134) est prévue, et que le bout de fil auxiliaire (F) est maintenu en tension entre les deux attaches (134, 242), de telle sorte que le bout de fil auxiliaire (F) peut être enlacé autour du porteur de fil (112) à l'aide de la première attache, jusqu'à ce que le bout de fil auxiliaire (F) soit relié avec le porteur de fil par effet de frottement.

21. Appareil de service selon revendication 20,
caractérisé par le fait que,
pour la formation d'un guidage (226), le moyen (222) comprend une partie de porteur (220), laquelle peut être approchée vers la broche (102) respectivement vers un cops (116) porté par la broche, à l'aide d'un mouvement (X) dirigé dans le sens transversal à l'axe de la broche.

22. Appareil de service selon revendication 2,
caractérisé par le fait que
le guidage (226) présente un chemin de parcours de forme essentiellement annulaire, lequel comprend une ouverture (238), rendant possible l'approchement du guidage d'une manière essentiellement concentrique par rapport à l'axe de la broche.

23. Appareil de service selon revendication 22,
caractérisé par le fait
qu'aussi bien le chemin de parcours (226) qu'un rotor de service (224), guidé par celui-ci, possèdent une forme en C.

24. Appareil de service selon revendication 23,
caractérisé par le fait que
des moyens sont prévus pour détecter la position du rotor de service (224), dans le sens circonférentiel, par rapport à son chemin de parcours (226), de telle manière que, lors de l'approchement de l'appareil vers la broche (102), les ouvertures (236, 238) des deux parties en forme de C (224, 226) soient alignées l'une par rapport à l'autre.

25. Appareil de service selon une des revendications 23 ou 24,
caractérisé par le fait que
le rotor de service (224) est formé comme anneau d'application d'enroulement, et que l'élément de travail (242) porté par celui-ci est un poste de pinçage (242) servant à emporter un fil (F).

26. Appareil de service selon une des revendications 23 ou 24,
caractérisé par le fait que
l'élément de travail (244) porté par le rotor de service (224) est une brosse (244) qui sert à amener le curseur sur l'anneau de filage (106) dans une position appropriée pour l'enfilage d'un bout de fil auxiliaire (F).

27. Appareil de service selon une des revendications 21 à 26,
caractérisé par le fait que
le rotor de service (224) est relié avec une partie de porteur (220), et que la partie de porteur (220) comprend un moyen d'entraînement (234, 232, 230, 228) servant à la rotation du rotor de service (224) autour de l'axe du chemin de parcours (226), lequel est en alignement approximatif avec l'axe de la broche, lors de l'approchement vers la broche (102).

28. Appareil de service selon revendication 24 et revendication 27,
caractérisé par le fait que
le moyen d'entraînement comprend une couronne dentée (228) et un moyen de transmission (230) qui transmet la rotation de la couronne dentée (228) au rotor de service (224).

29. Appareil de service selon revendication 28,
caractérisé par le fait que
le moyen de transmission comprend une pluralité d'éléments de transmission (230), de telle sorte qu'au moins un élément (230) reste encore en liaison avec la couronne dentée (228) et le rotor de service (224), lorsqu'un élément se trouve vis-à-vis de l'ouverture (236) du rotor de service (224) en forme de C, et de ce fait, cet élément ne peut plus transmettre la rotation au rotor de service (224).

30. Appareil de service selon une des revendications 23 à 29,
caractérisé par le fait que
la partie de porteur (220) possède un mécanisme d'actionnement (248) pouvant être commandé (par exemple un levier basculant), afin d'actionner un élément de travail (242) porté par le rotor de service (224) (par exemple, afin d'ouvrir respectivement de fermer un dispositif de pinçage), lorsque le rotor de service (224) se trouve dans une position prédéterminée par rapport à la partie de porteur (220).

31. Appareil de service selon une des revendications 20 à 30, pour une broche (102) attribuée à un banc porte-anneaux (104) en va-et-vient,
caractérisé par
un moyen servant à palper la position la plus élevée du banc porte-anneaux (104) au moment de la formation de l'enroulement du bout de fil auxiliaire (F) sur le porteur de fil (112), et par un moyen servant à la réalisation de spires de liaison respectivement de liage (V, B) dans la zone des spires (W) momentanément les plus élevées sur le fuseau.

32. Appareil de service selon revendication 31,
caractérisé par le fait
qu'un moyen servant à palper la position momentanée du banc porte-anneaux (104) est présent, et qu'un moyen (260) est prévu pour guider le fil depuis lesdites spires de liaison respectivement de liage (V, B) jusqu'à l'anneau de filage (106) porté par le banc porte-anneaux (104).

33. Appareil de service respectivement robot de service selon revendication 25, avec un train délivreur de fil auxiliaire (122, 126),
caractérisé par le fait
qu'un dispositif de retenue (134) est prévu pour la réception du bout de fil auxiliaire (F) délivré par le train délivreur de fil auxiliaire, et où le bout de fil auxiliaire peut être pincé dans un poste de pinçage (242) de l'anneau d'application d'enroulement (224), entre le dispositif de retenue (134) et le train délivreur de fil auxiliaire, et que l'anneau d'application d'enroulement (224) est déplaçable dans une position concentrique par rapport au porteur de fil (112), et est maintenu d'une manière rotative autour d'un axe parallèle à l'axe de rotation du porteur de fil (112), et est relié avec un entraînement de rotation pouvant être asservi.

34. Appareil de service selon revendication 33,
caractérisé par le fait que
le dispositif de retenue (134) pour le bout de fil auxiliaire (F) est mobile d'une manière indépendante par rapport à l'anneau d'application d'enroulement (224).

35. Appareil de service selon une des revendications 33 ou 34,
caractérisé par le fait
qu'un anneau d'application d'enroulement ouvert est à prévoir, lequel possède une ouverture de passage (240) qui est plus grande que le diamètre du porteur de fil (112).

36. Appareil de service selon une des revendications 33 ou 34,
caractérisé par le fait que
l'anneau d'application d'enroulement est formé comme un anneau fermé qui peut être guidé depuis le haut sur le porteur de fil, dans une position concentrique à celui-ci.
